# EUROPÄISCHE PATENTANMELDUNG

(11) **EP 2 401 936 A2**
(43) Veröffentlichungstag der Anmeldung: **04.01.2012**
(21) Anmeldenummer: 11005244.6
(22) Anmeldetag: 28.06.2011
(51) Int. Cl.: A44C 17/00

(54) **Schmuckstein mit Schutzschicht**

(30) Priorität: 29.06.2010 AT 10992010
(71) Anmelder: D. Swarovski KG, 6112 Wattens (AT)
(72) Erfinder: Rauch, Thomas, 5020 Innsbruck (AT); Hauswicka, Ivo, 6067 Absam (AT); Hinterlechner, Walter, 6165 Telfes im Stubai (AT)
(74) Vertreter: Gangl, Markus

(57) **Zusammenfassung**

Verfahren zum Beschichten wenigstens eines, insbesondere facettiert geschliffenen, Schmucksteins (1) mit einer Schutzschicht (6), wobei der Schmuckstein (1) von einer Haltevorrichtung (13) gehalten wird und zumindest teilweise mit einer Spiegelschicht (4) versehen ist und wobei das die Schutzschicht (6) bildende Material in flüssiger Form zumindest teilweise auf die Spiegelschicht (4) appliziert wird und dann aushärtet, wobei das die Schutzschicht (6) bildende Material in Form von Tropfen (5) appliziert wird, wobei die auf den Schmuckstein (1) applizierten Tropfen (5) im Wesentlichen in gleicher Richtung auf den Schmuckstein (1) appliziert werden.

## Beschreibung

Die Erfindung betrifft ein Verfahren zum Beschichten wenigstens eines, insbesondere facettiert geschliffenen, Schmucksteins mit einer Schutzschicht, wobei der Schmuckstein von einer Haltevorrichtung gehalten wird und zumindest teilweise mit einer Spiegelschicht versehen ist und wobei das die Schutzschicht bildende Material in flüssiger Form zumindest teilweise auf die Spiegelschicht appliziert wird und dann aushärtet.

Schmucksteine werden für Schmuckgegenstände und häufig auch zur Dekoration von Alltagsgegenständen wie z. B. Kleidungsstücken verwendet und zu diesen Zwecken in bzw. auf einem Trägermaterial angeordnet. Jene Bereiche des Schmucksteins, die im oder am Trägermaterial angeordnet sind, werden häufig mit einer Spiegelschicht, beispielsweise durch Versilbern, durch physikalische Gasphasenabscheidung (physical vapor deposition; PVD) oder durch ein nass-chemisches Verfahren versehen.

Um diese Spiegelschicht vor Abnützung, Korrosion und dergleichen zu schützen, ist häufig vorgesehen, insbesondere auf die mit der Spiegelschicht versehenen Bereiche des Schmucksteins, eine Schutzschicht aufzutragen, wodurch der Schmuckstein zusätzlich veredelt wird. Bei einer derartigen Schutzschicht kann es sich um eine Lackschicht handeln. Werden dabei lediglich jene Bereiche lackiert, die mit einer Spiegelschicht versehen sind, ist es nötig, die restlichen Bereiche des Schmucksteines abzudecken, um zu verhindern, dass diese Bereiche mit dem Lack, der die Schutzschicht für die Spiegelschicht bildet, in Kontakt kommen. Zusätzlich müssen die Schmucksteine während des Lackierens von einer Haltevorrichtung gehalten werden. Dazu kann es vorgesehen sein, die nicht mit einer Spiegelschicht versehenen Bereiche in ein thermoplastisches Material einzubetten, beispielsweise durch Einsinken der Schmucksteine in eine Wachsplatte. Anschließend kann mit einer Lackierspraydose, aus deren Düse der Lack in Form eines Sprühnebels mit großem Öffnungswinkel austritt, der Schmuckstein ohne Berücksichtigung der nicht mit der Spiegelschicht versehenen Bereiche lackiert werden, wobei auch die Haltevorrichtung mitlackiert wird, wodurch die einzelnen Schmucksteine durch eine durchgängige Lackschicht verbunden sind, falls mehrere, in einer Haltevorrichtung angeordnete Schmucksteine lackiert werden.

Diese Methode hat den Nachteil, dass bei Entfernen der Schmucksteine aus der mitlackierten Haltevorrichtung, von der die Schmucksteine während des Lackierens gehalten wurden und mit der die nicht mit einer Spiegelschicht versehenen Bereiche der Schmucksteine während der Lackierung geschützt waren, die Schmucksteine aus der ausgehärteten oder zumindest angetrockneten, durchgängigen Lackschicht herausgebrochen werden müssen, wodurch diese Lackschicht an den Schmucksteinen lokal verletzt wird. Der Abschluss der Lackschicht an den Rändern der jeweiligen Schmucksteine ist nicht determinierbar, da der Ort des "Brechens" der Lackschicht nicht vorbestimmbar und steuerbar ist. Eine ähnliche Problematik ergibt sich auch beim Lackieren großflächiger Teile, wo die zu lackierenden Bereiche mit Klebeband abgeklebt werden und nach Antrocknen der Lackschicht wieder entfernt werden. Im Gegensatz zu großflächigen Teilen, wie z.B. Karosserieteilen, sind diese Beschädigungen durch den Bruch der Lackschicht aber bei kleineren Schmucksteinen mit Durchmessern von teilweise weniger als 1 mm gravierender und es kann auch zu Beschädigungen des Schmucksteins selbst kommen.

Derartige Stellen bilden einen Angriffspunkt für weitere Ablösungsstellen für die in Form einer Lackschicht ausgebildeten Schutzschicht. Insbesondere kleine Schmucksteine sind an ihren Rändern besonders empfindlich. Da der Bruch der Lackschicht beim Entfernen der Schmucksteine aus der Haltevorrichtung nicht immer an der gleichen Stelle des Schmucksteins erfolgt, kann es auch passieren, dass die Lackschicht teilweise vom Schmuckstein abgezogen wird, bevor sie bricht. Dabei wird die Spiegelschicht, die häufig nur wenige µm stark ist, selbst freigelegt oder gar mit entfernt. Es ist dadurch auch möglich, dass der Schmuckstein an sich beschädigt wird.

Derartige, von der Lackschicht frei gelegte Stellen sind bevorzugte Ausgangspunkte für Korrosion, da nur mehr die dünne Spiegelschicht unterkrochen bzw. korrodiert werden muss wodurch letztlich die Spiegelschicht bzw. der Schmuckstein zerstört wird.

Durch das zwangsweise nötige Herausbrechen der Schmucksteine aus der Haltevorrichtung ergibt sich zudem eine Einschränkung für das zu verwendende Material der Schutzschicht. So sind bisher für bisher im Stand der Technik verwendete Lackierverfahren nur spröde Lacke verwendbar, da sich diese relativ leicht brechen lassen. Bei anderen Lacken erzeugt das Entfernen der Schmucksteine aus der Haltevorrichtung noch größere Beschädigungen als die oben angeführten Beschädigungen.

Aufgabe der Erfindung ist es, die obigen Nachteile zu vermeiden und ein Verfahren zum Auftragen einer Schutzschicht, insbesondere einer Lackschicht, auf einen zumindest teilweise mit einer Spiegelschicht versehenen Schmuckstein zur Verfügung zu stellen, das dennoch technisch einfach und schnell vonstatten geht ohne zu einer Beschädigung des Schmucksteins zu führen.

Dies wird durch ein Verfahren mit den Merkmalen des Anspruchs 1 gelöst.

Der mit einer Schutzschicht zu versehende Schmuckstein wird für das erfindungsgemäße Verfahren von einer Haltevorrichtung gehalten, wobei für den Fall, dass nur Teilbereiche des Schmucksteins mit einer Schutzschicht versehen werden sollen, die Bereiche, die von der Schutzschicht ausgenommen sein sollen, in der Haltevorrichtung angeordnet und/oder gegebenenfalls abgedeckt sein können. Das die Schutzschicht bildende Material wird in flüssiger Form auf den Schmuckstein appliziert und härtet dann aus.

Bei der Haltevorrichtung kann es sich beispielsweise um eine Transferfolie, auf die der Schmucksteine geklebt sind, einen thermoplastischen Träger mit einer Ausnehmung für den Schmuckstein, eine Siebvorrichtung, auf die der Schmuckstein aufgesiebt wird, oder dergleichen mehr handeln. Es ist auch möglich, dass die Haltevorrichtung eine Trägerplatte ist oder aufweist, auf welcher der oder die Schmucksteine beispielsweise mit ihrer Tafel aufgelegt werden, ohne gesonderte Befestigungsmittel vorzusehen.

Erfindungsgemäß ist nun vorgesehen, dass das die Schutzschicht bildende Material in Form von Tropfen auf die mit einer Schutzschicht, insbesondere einer Lackschicht zu versehenden Bereiche des Schmucksteins in Form eines Strahls appliziert wird, wobei die auf den Schmuckstein applizierten Tropfen im Wesentlichen in gleicher Richtung auf den Schmuckstein appliziert werden, d.h. die verschiedenen Tropfen weisen während der Applikation Geschwindigkeitsvektoren mit im Wesentlichen gleicher Richtung auf.

Dabei wird das die Schutzschicht bildende Material in flüssiger Form auf die gewünschten Bereiche an der Außenseite des Schmucksteins appliziert, wobei der Schmuckstein zumindest bereichsweise mit einer Spiegelschicht versehen ist, auf welcher zumindest teilweise die Schutzschicht aufgebracht wird. Dabei ist vorgesehen, dass die Schutzschicht auf die Rückseite der Spiegelschicht angeordnet wird. Die Spiegelschicht kann nämlich dazu dienen, den optischen Eindruck eines Schmucksteins aus Glas dadurch zu verbessern, dass Lichtstrahlen an der Rückseite des Schmucksteins reflektiert werden und dadurch das Feuer eines Brillianten imitieren. Blickt man in Richtung der Vorderseite auf den Schmuckstein, empfindet man das an der Spiegelschicht, die an der Rückseite des Schmucksteins angeordnet ist, reflektierte Licht als besonders funkelnd. Die Rückseite der Spiegelschicht ist somit die vom Schmuckstein abgewandte Seite der Spiegelschicht. Die dem Schmuckstein zugewandte Seite der Spiegelschicht ist jedenfalls verspiegelt ausgebildet. Auf die Rückseite der Spiegelschicht wird das die Schutzschicht bildende Material appliziert.

Durch die tropfenförmige Applikation mit dem in flüssiger Form vorliegenden Schutzschichtmaterial können die Bereiche, die mit der Schutzschicht versehen werden sollen, aufgrund der im Wesentlichen gleichen Bewegungsrichtungen der Tropfen äußerst präzise und genau mit dem flüssigen Material der Schutzschicht versehen werden und es wird vermieden, dass das Material der Schutzschicht nach einer Zerstäubung mit einem Sprühnebel großflächig auf den Schmuckstein aufgetragen werden muss. Bei einem Sprühnebel werden kleine Tröpfchen des Materials der Schutzschicht passiv im Luftstrom mitbewegt, wodurch auch die Haltevorrichtung der Schmucksteine mitlackiert wird, was die eingangs erwähnten Probleme beim Entfernen der Schmucksteine aus der Haltevorrichtung mit sich bringt. Zudem entstehen an den Rändern der Sprühnebel Satellitentropfen, die aufgrund von Turbulenzen des Sprühnebels komplexe und teilweise chaotische Bewegungen ausführen und vollkommen unbestimmbare Bewegungskomponenten aufweisen. Diese Satellitentropfen treffen auf ungewünschten Stellen des Schmucksteins auf und können zusätzlich eine Verbindung der Schutzschicht auf dem Schmuckstein mit der Haltevorrichtung bewirken, wobei diese Verbindung zum Entfernen des Schmucksteins auseinandergebrochen werden muss und die eingangs erwähnten Probleme auftreten.

Dabei ist vorgesehen, dass zum Schutz des Schmucksteins bzw. der Spiegelschicht die Schutzschicht zumindest teilweise auf der Spiegelschicht angeordnet wird, wodurch eine Spiegelrückseitenbeschichtung erzeugt wird. Die Spiegelschicht ist dabei schon vor dem erfindungsgemäßen Verfahren zur Anordnung einer Schutzschicht auf Bereiche der Oberfläche des Schmucksteins angeordnet worden. Dabei kommen für die Spiegelschicht und deren Herstellungsverfahren herkömmliche im Stand der Technik bekannte Spiegelschichten bzw. Verfahren in Frage des Standes der Technik, wie beispielsweise Versilbern mittels Gasphasenabscheidung oder in konventioneller, nasschemischer Art.

Dabei können neben einer Spiegelschicht noch weitere funktionelle Schichten vorgesehen sein, die ebenfalls durch die erfindungsgemäße Schutzschicht geschützt werden können. Dabei kann es sich um teilabsorbierende Schichten zwischen der Spiegelschicht und der Oberfläche des Grundmaterials des Schmucksteins und/oder um mehrere, zum Teil unterschiedliche Schichten, wie eine Dekor- und eine Kennzeichnungsschichten handeln. Auch eine oder mehrere Haftvermittlungsschichten, zwischen den funktionellen Schichten und/oder als oberste funktionelle Schicht, auf die dann die Schutzschicht aufgetragen wird, sind denkbar. Die Spiegelschicht selbst kann mit im sichtbaren Bereich unterschiedlichem Reflexionsvermögen auf den Schmuckstein aufgetragen sein, falls dies gewünscht ist. Die funktionellen Schichten können aufgeraute Bereiche aufweisen, die ein nachfolgendes Setzen und/oder Verkleben der Schmucksteine in bzw. an Trägermaterialien erleichtert. Die aufgebrachten Dekorschichten können dabei eine Farbschicht darstellen, die beispielsweise ein Logo zeigt und zur Wiedererkennung des Schmucksteins dient und auf Bereichen unterhalb oder oberhalb, also auf der äußeren Oberfläche der Spiegeischicht angeordnet ist. In diesem Fall dient die auf Dekor- und Kennzeichnungsschichten angeordnete Schutzschicht zum Schutz dieser Dekor- und Kennzeichnungsschichten.

Generell können diese weiteren unterschiedlichen Schichten ebenso mit dem erfindungsgemäßen Verfahren zur Aufbringung der Schutzschicht auf den Schmuckstein aufgebracht werden.

Die Schutzschicht selbst kann für Licht des sichtbaren Spektrums im Wesentlichen transparent sein. Es kann aber auch vorgesehen sein, die Schutzschicht farbig und/oder mit Motiven oder Markierungen zu versehen, um insbesondere dekorative Zwecke zu erfüllen.

Da die Spiegelschicht am Schmuckstein häufig in der Umgebung des Randes des Schmucksteins endet, ist eine Applikation des die Schutzschicht bildenden Materials in diesen Randbereichen mit dem erfindungsgemäßen Verfahren von besonderer Relevanz. Beim Rand des Schmucksteins kann es sich um die Rondiste handeln bzw. um den Rand der größten Querschnittsfläche des Schmucksteins, von welcher sich der Schmuckstein zu einer Vorderseite und/oder eine Rückseite verjüngt. Die Spiegelschicht ist häufig auf der Rückseite des Schmucksteins angeordnet. Da die Spiegelschicht zumeist vor dem Rand endet, muss der Rand selbst nicht notwendigerweise mit einer Schutzschicht versehen werden.

Durch die erfindungsgemäße tropfenförmige Applikation der Schmucksteine mit dem flüssigen Schutzschichtmaterial wird die Schutzschicht auf die entsprechenden Bereiche der Schmucksteine gezielt appliziert und die Haltevorrichtung wird nicht zwangsweise mitbeschichtet. Insbesondere entstehen keine durchgängigen gemeinsame Schutzschichtbereiche auf der Haltevorrichtung und dem Schmuckstein, aus denen der Schmuckstein beim Entfernen von der Haltevorrichtung herausgebrochen werden muss. Zu diesem Zweck ist erfindungsgemäß vorgesehen, dass die Tropfen des Strahls des flüssigen Schutzschichtmaterials einen Geschwindigkeitsvektor mit im Wesentlichen gleicher Richtung aufweisen, sodass der Strahl auf kleine Bereiche des Schmucksteins gezielt gerichtet werden kann. Im Gegensatz dazu weisen die Tröpfchen im Sprühnebel einer Spraydose keinen definierten Geschwindigkeitsvektor auf, sondern werden vom Sog des Sprühnebels mehr oder weniger chaotisch getrieben.

Die Tropfen können einen Strahl aus flüssigem Schutzschichtmaterial ausbilden, wobei dieser aus teilweise zusammenhängenden und aus nicht zusammenhängen Tropfen bestehen kann, die in einer zeitlichen Abfolge auf den Schmuckstein auftreffen.

Insbesondere für facettiert geschliffene Schmucksteine ist das erfindungsgemäße Verfahren von Vorteil, da insbesondere der Sprühnebel durch die ungerichtete Bewegung der Tröpfchen gemäß eines Verfahrens des Standes der Technik das die Schutzschicht bildende Material zu den Facetten jener Bereiche des Schmucksteins gelangen kann, die nicht mit der Schutzschicht versehen werden sollen. Dies ist aber unter anderem aus ästhetischen Gründen unerwünscht. Mit dem erfindungsgemäßen Verfahren ist durch die selektive, gezielte Bestrahlung eine bessere Kantenabdeckung mit der Schutzschicht möglich.

Besonders für die industrielle Fertigung kann es vorgesehen sein, nicht nur einen Schmuckstein mit dem erfindungsgemäßen Verfahren mit einer Schutzschicht zu beschichten, sondern eine Vielzahl von Schmucksteinen möglichst gleichzeitig zu beschichten, wozu die Haltevorrichtung eine Vielzahl von Halterungen für die einzelnen Schmucksteine aufweist.

Weitere vorteilhafte Ausführungen der Erfindung sind in den abhängigen Ansprüchen definiert.

Wie erwähnt, ist der Rand der Spiegelschicht ist von der eingangs erwähnten Problematik besonders betroffen und gefährdet beim Herausbrechen der beschichteten Schmucksteine zumindest zum Teil mitgerissen zu werden.

Aus diesem Grund ist in einer Ausführungsform der Erfindung vorgesehen, das die Schutzschicht bildende Material zumindest abschnittsweise auf den Rand der Spiegelschicht zu applizieren, sodass der Rand der Spiegelschicht von der ausgehärteten Schutzschicht bedeckt oder überdeckt wird. Vorzugsweise wird der Rand der Spiegelschicht nicht nur abschnittsweise, sondern entlang seines gesamten Umfangs mit der Schutzschicht be- oder überdeckt.

Statt der Applikation des die Schutzschicht bildenden Materials auf den Rand der Spiegelschicht, kann es in einer weiteren Ausführungsform auch vorgesehen sein, das die Schutzschicht bildende Material im Innenbereich der Oberfläche der Spiegelschicht anzuordnen, sodass Bereiche des Randes der Spiegelschicht während der Applikation ausgelassen werden und nicht mit dem Schutzschichtsmaterial bedeckt werden. In weiterer Folge werden die ausgelassenen Bereiche des Randes der Spiegelschicht, die nicht vom Schutzschichtsmaterial bedeckt sind, entfernt. Zu diesem Zweck kann ein Ätzverfahren vorgesehen sein, welches zwar die Spiegelschicht vom Schmuckstein an den entsprechenden Stellen entfernt, den Schmuckstein aber selbst nicht oder nur geringfügig beeinträchtigt. Die ausgelassenen Bereiche des Randes werden derart entfernt, dass die Schutzschicht den durch die Entfernung neu gebildeten Rand der Spiegelschicht be- oder überdeckt.

Es kann auch vorgesehen sein, einen neuen Rand der Spiegelschicht durch Abtragen von Bereichen der Spiegelschicht zu erzeugen, die bereits mit Schutzschichtsmaterial bedeckt sind. Wiederum ist dabei aber vorgesehen, dass der neu gebildete Rand der Spiegelschicht von der Schutzschicht be- oder überdeckt wird. Für das Abtragen, insbesondere der Spiegelschicht, kommen im Stand der Technik an sich bekannte Verfahren zum Einsatz.

Eine derart gezielte Applikation des die Schutzschicht bildenden Materials ist aufgrund der Aufbringung durch die Tropfen mit im Wesentlichen gleichem Richtungsvektor möglich.

Um eine noch bessere Abdeckung des Rands der Spiegelschicht zu erreichen, kann es vorgesehen sein, dass mindestens eine zweite, auf einer Schutzschicht angeordnete Schutzschicht, beispielsweise in Form einer weiteren Lackschicht, mit dem erfindungsgemäßen Verfahren auf Bereiche des Schmucksteins aufgetragen wird. Es kann dabei vorgesehen sein, dass die erste Schutzschicht zwischengehärtet wird, bevor das flüssige Schutzschichtmaterial für die zweite Schutzschicht in flüssiger Form appliziert.

In einer bevorzugten Ausführungsform der Erfindung wird der Schmuckstein in oder an einer Oberfläche der Haltevorrichtung während der Applikation der Schutzschicht gehalten. Erfindungsgemäß kann nun vorgesehen sein, die Tropfen zumindest lokal im Wesentlichen in senkrechter Richtung auf die Haltevorrichtung auf den Schmuckstein zu applizieren. Weist beispielsweise die Haltevorrichtung Ausnehmungen für einen oder mehrere Schmucksteine während des Beschichtungsvorgangs auf, bedeutet dies, dass die Tropfen zumindest lokal im Bereich der Schmucksteine in senkrechter Richtung auf den gedachten äußeren Abschluss der Ausnehmungen, in der die Schmucksteine gehalten werden, appliziert werden. Falls die Haltevorrichtung eine ebene Fläche aufweist, an der die Schmucksteine gehalten werden, also beispielsweise als Transferfolie, als Siebplatte oder eine anderweitige Trägerplatte ausgebildet ist, ist vorgesehen, die Tropfen in dieser Ausführungsform der Erfindung in bezüglich dieser ebenen Fläche senkrechter Richtung auf den oder die Schmucksteine zu applizieren.

Weist der Schmuckstein an seiner Vorderseite eine Tafel auf, während die gegebenenfalls mit einer Spiegelschicht versehene Rückseite eine Spitze aufweist, kann der Schmuckstein mit seiner Tafel in eine Ausnehmung der Haltevorrichtung oder auf eine ebene Trägeroberfläche der Haltevorrichtung angeordnet werden und die Tropfen des die Schutzschicht bildenden Materials in senkrechter Richtung auf die Tafel des Schmucksteins im von der Haltevorrichtung gehaltenen Zustand appliziert werden. Weist der Schmucksteine eine Rondiste auf, die eine Vorderseite des Schmucksteins von einer Rückseite trennt, kann es vorgesehen sein, die Tropfen des die Schutzschicht bildenden Materials in senkrechter Richtung auf die gedachte Fläche durch die Rondiste des Schmucksteins im von der Haltevorrichtung gehaltenen Zustand zu applizieren. Dabei wird unter einer Rondiste der Rand des größten Durchmessers eines Schmucksteins verstanden, wobei dieser Rand als Kante oder als Randfläche, beispielsweise zylinderförmig, ausgebildet sein kann. Durch derartige Verfahren ist eine gleichmäßige Applikation mit dem die Schutzschicht bildenden Material möglich und es wird vermieden, dass auf Bereiche der Vorderseite, die nicht mit einer Schutzschicht versehen werden sollen, sich schräg bewegende Tropfen, wie beispielsweise bei einem Sprühnebel, auf diese Bereiche auftreffen.

In einer weiteren Ausführungsform der Erfindung ist vorgesehen, dass das die Schutzschicht bildende Material nicht nur auf Bereichen beispielsweise des Randes oder des gesamten Randes der Spiegelschicht, sondern auf die gesamte Spiegelschicht des Schmucksteins appliziert wird. Bei einem Schmuckstein, dessen Rückseite zumindest teilweise mit einer Spiegelschicht versehen ist, wobei die Rückseite der Vorrichtung aus der die Tropfen appliziert werden, zugewandt ist und dessen Rand durch die Rondiste gegeben ist, kann es vorgesehen sein, dass die gesamte Rückseite mit der Schutzschicht in der erfindungsgemäßen Weise beschichtet wird. Die der Haltevorrichtung zugewandte Vorderseite kann demgegenüber im Wesentlichen frei von Schutrschichtmaterial sein. Nach Fertigstellung des Schmucksteins wird dieser durch die Vorderseite betrachtet. Die der Vorderseite gegenüberliegende Rückseite ist zumindest teilweise mit einer Spiegelschicht versehen, deren verspiegelte Fläche, an der die Lichtstrahlen reflektiert werden, dem Schmuckstein zugewandt ist. An der davon abgewandten Seite der Spiegelschicht ist erfindungsgemäß die Schutzschicht appliziert worden.

In einer bevorzugten Ausführungsform der Erfindung wird das die Schutzschicht bildende Material in Form von Tropfen selektiv auf Bereiche des Schmucksteines appliziert. Durch eine selektive Applikation, beispielsweise durch ein selektives Bestrahlen, ist eine besonders gezielte Applikation der Schmucksteine unter Auslassung der Haltevorrichtung möglich. Die selektive Applikation bedeutet dabei, dass die Tropfen des Schutzschichtmaterials auf spezielle Bereiche des Schmucksteins gerichtet werden. Die ausgelassenen Bereiche müssen dazu wegen der gezielten Applikation nicht abgedeckt oder in der Haltevorrichtung angeordnet werden.

Generell ist es aber auch denkbar, dass die Tropfen des Schutzschichtmaterials in Form eines gleichmäßigen Schauers auf den Schmuckstein appliziert werden, wobei die Tropfen im Wesentlichen dieselbe Richtung aufweisen. Dadurch kann die Haltevorrichtung und der Schmuckstein derart ausgerichtet werden, dass keine Tropfen gleichzeitig auf Randbereiche des Schmucksteins und der Haltevorrichtung auftreffen, sodass eine zusammenhängende Schicht auf der Haltevorrichtung und dem Schmuckstein vermieden wird und der Schmuckstein zum Entfernen aus der Haltevorrichtung nicht aus einer derart zusammenhängenden Schicht herausgebrochen werden muss.

In einer besonders bevorzugten Ausführungsform der Erfindung ist vorgesehen, dass der Schmuckstein mit dem die Schutzschicht bildenden Material aus einer Auslassöffnung einer Düse eines Druckkopfs bestrahlt wird. Derartige Druckköpfe sind an sich im Stand der Technik bekannt und werden bei herkömmlichen Tintenstrahldruckern für den Einsatz im Büro oder in der Industrie, sogenannten "industrial inkjet-Druckern", zum Bedrucken von Papier oder textilen Flächengebilden verwendet. Der Druckkopf kann dabei eine Vielzahl von einzeln ansteuerbaren Düsen aufweisen, die jeweils eine Auslassöffnung besitzen, aus der das die Schutzschicht bildende Material austritt. Insbesondere, falls eine Vielzahl von Schmucksteinen gleichzeitig mit einer Schutzschicht versehen werden soll, kann vorgesehen sein, das erfindungsgemäße Verfahren mit einer Vorrichtung durchzuführen, die nicht nur einen Druckkopf sondern eine ganze Serie von, gegebenenfalls parallel angesteuerten Druckköpfen umfasst.

Im Gegensatz zu Verfahren, bei denen das die Schutzschicht bildende Material aufgesprüht wird und der Sprühnebel einen Öffnungswinkel von bis zu 90° und mehr aufweist, tritt das die Schutzschicht bildende Material aus den Auslassöffnungen der Düsen eines Druckkopfs sehr präzise mit geringem Öffnungswinkel auf und kann zudem beispielsweise durch Ablenkelektroden auf gewünschte Stellen des Schmucksteins abgelenkt werden.

In einer besonders bevorzugten Ausführungsform der Erfindung besteht das Material der Schutzschicht aus einem Lack bzw. umfasst das Material der Schutzschicht einen Lack. Zu diesem Zweck sind herkömmliche, im Stand der Technik an sich bekannte Lacke für Schmucksteine verwendbar. Insbesondere kann es sich um kommerziell beziehbare Lacke handeln, die durch Einwirkung von Strahlung aushärten können, z.B. um sogenannte UV-aushärtbare Lacke.

Insbesondere sind für Licht des sichtbaren Bereichs transparente Schutzschichten oder transparente Lackschichten, z.B. eine sogenannte Glastinte, als Schutzschichten, für das erfindungsgemäße Verfahren vorgesehen. Dennoch sind auch Lackschichten aus farbigen oder zumindest pigmentierten Lacken oder Schutzschichten verwendbar.

Aus den Auslassöffnungen der Düse tritt das Material der Schutzschicht in Tropfenform aus, wobei die austretenden Tropfen sich im Wesentlichen in dieselbe Richtung mit einer ähnlichen Geschwindigkeit bewegen und somit einen ähnlichen Impuls aufweisen, falls die Masse der Tropfen ebenfalls ähnlich ist. Die Düse kann dabei derart ausgebildet sein, dass die Tropfen selektiv auf Bereiche des Schmucksteins gerichtet werden. Der Strahl kann dabei aus nicht zusammenhängenden Tropfen bestehen oder nicht zusammenhängende Tropfen umfassen. In diesem Fall werden die einzelnen Tropfen der Schutzschicht mit einem ähnlichen Impuls auf die dafür vorgesehenen Bereiche des Schmucksteins aufgebracht. Es kann dabei vorgesehen sein, dass der Abstand zwischen der Auslassöffnung für die Tropfen der Schutzschicht und den Bereichen des Schmucksteins, die mit der Schutzschicht versehen werden sollen, möglichst gering gehalten wird. In einer Ausführungsform der Erfindung weist dieser Abstand eine Größe von weniger als 5 cm, vorzugsweise weniger als 2 cm, bevorzugt sogar von weniger als 1 cm auf.

Das erfindungsgemäße Verfahren eignet sich besonders gut für kleinere Schmucksteine, die zudem besonders empfindlich für Beschädigungen infolge des eingangs erwähnten Herausbrechens aus einer durchgängigen Schutzschicht auf den Schmucksteinen und der Haltevorrichtung sind. Insbesondere sind Schmucksteine mit einem Durchmesser zwischen 0,5 und 25 mm, vorzugsweise zwischen 0,5 und 10 mm mit einem erfindungsgemäßen Verfahren mit einer Schutzschicht beschichtbar.

In einer Ausführungsform der Erfindung wird das die Schutzschicht bildende Material mit einem continuous-inkjet-Verfahren appliziert. Dieses Verfahren ist auch als Hochdruckverfahren bekannt, bei dem die aus den Düsen eines Druckkopfs austretenden Tropfen eine hohe Fluggeschwindigkeit aufweisen. Dadurch wird die Entstehung eines Sprühnebels verhindert und eine kurze Beschichtungszeit realisiert.

In einer weiteren Ausführungsform der Erfindung wird das die Schutzschicht bildende Material mit einem Drop-on-Demand-Verfahren auf Bereiche des Schmucksteins appliziert. Zu derartigen Drop-on-Demand-Verfahren zählen das piezo-inkjet-Verfahren, bei dem die Tropfen des Materials der Schutzschicht von piezoelektrischen Aktoren erzeugt werden, das bubblejet-Verfahren, bei dem die Tropfen des Schutzschichtmaterials von thermische Aktoren erzeugt werden oder ventilgesteuerte Verfahren. Das bedeutet, dass für das erfindungsgemäße Verfahren ein Druckkopf verwendet wird, der nach diesem - an sich im Stand der Technik bekannten - Verfahren arbeitet und den Strahl mit diesem Verfahren erzeugt. Es sind auch parallel gesteuerte Multi-Düsen-Systeme verwendbar. Nach derartigen Verfahren arbeitende Druckköpfe weisen zumeist auch Vorrichtungen zur Ablenkung der Tropfen auf, mit denen diese selektiv auf Bereiche des Schmucksteins gerichtet werden können.

In einer weiteren Ausführungsform der Erfindung sind im flüssigen Material der Schutzschicht, vorzugsweise im Lack, körnerförmige Festkörper verteilt, wodurch sich der die Schutzschicht gleichmäßig auf dem Schmuckstein absetzen kann, ohne dass sich über die Facetten im Falle eines facettiert geschliffenen Schmucksteins ein Meniskus aus Schutzschichtmaterial bildet, also Bereiche der Schutzschicht mit gewölbter Oberfläche, und die Kanten zwischen den Facetten frei von Schutzschicht bleiben.

Ein Nachteil dabei ist, dass bei zu hohem Gehalt an derartigen Festkörpern diese Inhomogenitäten darstellen, die Keimzellen für Korrosion sein können und zudem bei kleinen Schmucksteinen auch optisch erkennbar sind.

Wird nun - wie in einer weiteren Ausführungsform der Erfindung vorgesehen - das die Schutzschicht bildende Material, insbesondere also der Lack, zunächst unter Auslassung von Lücken auf den Schmuckstein appliziert, und wird dieses zunächst applizierte Material nach dem Auftragen zumindest teilweise aushärtet bzw. durch Anhärten bis zu einem gewissen Grad versteift, bevor weiteres die Schutzschicht bildendes Material appliziert wird, wird verhindert, dass sich ein zusammenhängender Meniskus, also eine zusammenhängende gewölbte Oberfläche über eine ganze Facette oder über einen größeren Bereich eines Schmucksteins bilden kann. Die Lücken zwischen zwei auf dem Schmuckstein applizierten Tropfen, die noch nicht mit einer Schutzschicht versehen sind, können nun mit weiterem Schutzschichtmaterial verfüllt werden. Da diese Lücken deutlich kleiner als die gesamten, mit einer Schutzschicht zu versehenen Bereiche des Schmucksteins sind, ist die aufgrund der Oberflächenspannung der Schutzschicht entstehende Wölbung deutlich geringer.

Im Bereich der Kanten zwischen zwei Facetten eines Schmucksteins und im Bereich einer Spitze bildet sich ein Relief der teilweise ausgehärteten bzw. angehärteten Tropfen des Schutzschichtmaterials, das in weiterer Folge durch Material der Schutzschicht, das die Kante überdeckt, ausgefüllt wird. Wird das die Schutzschicht bildende Material gleichmäßig über eine Kante oder über einen Spitz des Schmucksteins aufgetragen, kann es vorkommen, dass sich über die Kante oder über den Spitz eine gewölbte Oberfläche aus Schutzschichtmaterial bildet, die während der Aushärtung durchreißt, sodass diese Bereiche letztendlich nicht mit einer Schutzschicht versehen sind. Indem Bereiche auf beiden Seiten der Kante bzw. der Spitze unter Auslassung der Kante bzw. der Spitze zunächst mit Schutzschichtmaterial versehen werden und die Bereiche der Kante bzw. der Spitze erst nach einer zumindest teilweisen Aushärtung des zuvor aufgebrachten Schutzschichtmaterials mit flüssigem Schutzschichtmaterial betropft bzw. bestrahlt werden, ist die Wölbung deutlich geringer, sodass die oben genannte Beschädigung im Bereich der Kante bzw. der Spitze vermieden wird. In diesem Fall kann zudem auf gesonderte Festkörperzusätze im flüssigen Schutzschichtmaterial verzichtet werden oder es können diese Festkörperzusätze zumindest deutlich reduziert werden, da die angehärteten bzw. teilweise ausgehärteten Tropfen des Schutzschichtmaterials einen Ersatz dieser Festkörper darstellen.

Die Aushärtung bzw. Vernetzung des Schutzschichtmaterials kann dabei durch Anwendung von Strahlung, insbesondere UV-Strahlung, oder durch lokale Erhitzung oder Abkühlung erfolgen. Im Falle einer als Lackschicht ausgebildeten Schutzschicht können dazu an sich bekannte UV- oder thermisch aushärtbare Lacke, wie z.B. Einkomponentenlacke verwendet werden. Es ist auch möglich Zweikomponentenlacke zu verwenden, die durch in Kontakt bringen mit einer zweiten, die Aushärtung initiierenden oder beschleunigenden Komponente aushärten. Diese zweite Komponente kann gleichzeitig mit der oder nach der Applikation der ersten Komponente auf den Schmuckstein aufgebracht werden. Zur Aushärtung durch Abkühlen können dem Schutzschichtmaterial Stoffe beigemengt werden, die bei der Applikation der Schutzschicht schmelzen und diese dadurch abkühlen und aushärten. Der Aushärteprozess kann einen oder mehrere Prozessschritte umfassen. Es sind auch Kombinationen der angegebenen Aushärteverfahren und -hilfsmittel, die an sich im Stand der Technik bekannt sind, möglich.

Es kann auch vorgesehen sein, dass dem Material Lösungsmittel und/oder dispergierende Mittel vor der Applikation auf dem Schmuckstein zugemengt werden und die Aushärtung durch Verdampfung dieser Lösungsmittel bzw. dieser dispergierenden Mittel erfolgt. Derartige Lacke sind gemeinhin als Lösungsmittellacke bekannt. Es ist auch möglich Einbrennlacke, z.B. Dispersionen bei denen die Aushärtung durch thermischen Einfluss und/oder Verdampfung von Lösungsmitteln bzw. von dispergierenden Mitteln erfolgt.

Da das erfindungsgemäße Verfahren sich dadurch auszeichnet, dass das die Schutzschicht bildende Material sehr präzise auf die gewünschten Bereiche des Schmucksteins aufgebracht werden kann, ist es möglich, beispielsweise Kanten zwischen Facetten eines Schmucksteins und Spitzen eines Schmucksteins oder den Rand der Spiegelschicht durch lokal verstärkten Auftrag von Schutzschichtsmaterial gleichmäßiger zu schützen. In einer Ausführungsform des efindungsgemäßen Verfahrens werden daher die Parameter des Beschichtungsvorgangs, vorzugsweise die Menge an zu applizierendem Material und/oder die Parameter des Aushärtens in Abhängigkeit von der Geometrie des Schmucksteins, insbesondere jener Bereiche, auf die die Schutzschicht appliziert werden soll, gewählt. Zu diesen Größen, von denen die gewählten Parameter abhängen, zählen beispielsweise die Lageposition und Ausrichtung von Rondisten, von Kanten zwischen Facetten und von Spitzen der Schmucksteine oder des Randes der Spiegelschicht. Zu diesem Zweck kann die Geometrie der Schmucksteine in einem elektronischen Speicher abgelegt sein und zur Bestimmung der Parameter des Beschichtungsvorgangs vorzugsweise automatisiert herangezogen werden.

Es kann dabei eine Scanvorrichtung vorgesehen sein, mit der die Geometrie des Schmucksteins und/oder der Spiegeischirht erfasst wird und in einem elektronischen Speicher abgelegt wird. Mit dieser Information wird, wie oben dargelegt, die Beschichtung an die kritischen Stellen angepasst. Diese Anpassung durch Auswahl der Parameter des Beschichtungsvorgangs kann dabei mit einer elektronischen Datenverarbeitungsanlage automatisiert erfolgen.

In einer Ausführungsform der Erfindung werden Schmucksteine, die sich in Richtung einer Spitze verjüngende Bereiche aufweisen, mit einer Schutzschicht, wie oben beschrieben, versehen. Die sich verjüngenden Bereiche müssen aber nicht notwendigerweise zu einer Spitze konvergieren. Es kann nämlich auch vorgesehen sein, Schmucksteine mit einer in Form eines Stumpfes, beispielsweise eines Pyramiden- oder Kegelstumpfes ausgebildeten Verjüngung zu beschichten. Dabei wird das die Schutzschicht bildende Material in flüssiger Form zumindest abschnittsweise auf die Außenseite der sich verjüngenden Bereiche aufgebracht auf denen auch die Spiegelschicht angeordnet ist. Auf diesen sich verjüngenden Bereichen ist die Spiegelschicht angeordnet. Die sich verjüngenden Bereiche sind schräg bezüglich der gedachten Fläche mit dem größten Querschnitt angeordnet.

Es kann aber auch vorgesehen sein, das die Schutzschicht bildende Material zumindest abschnittsweise auf einer Spiegelschicht anzuordnen, die ihrerseits auf einer zur gedachten Fläche durch die Rondiste oder zur Tafel des Schmucksteins parallel angeordneten Fläche angebracht ist. Beispielsweise kann es sich dabei um einen als Rose bekannten Schmuckstein handeln.

Die Erfindung betrifft weiters einen Schmuckstein mit einer Vorderseite und einer Rückseite, wobei die Rückseite zumindest teilweise, vorzugsweise großteils, mit einer Spiegelschicht versehen ist und wobei zumindest auf dem bzw. über den Rand der Spiegelschicht eine Schutzschicht aufgebracht ist. Die Schutzsicht be- oder überdeckt dadurch den Rand der Spiegelschicht. Bei der Überdeckung wird gleichzeitig die Rückseite des Endes der Spiegelschicht als auch der Schmuckstein direkt bzw. unterhalb der Spiegelschicht am Schmuckstein angeordnete Schichten bedeckt und geschützt. Die Schutzschicht kann dabei insbesondere mit einem wie oben beschriebenen Verfahren aufgebracht worden sein.

Indem nun vorgesehen ist, dass der Rand der Schutzschicht durch ausgehärtete Tropfen des die Schutzschicht bildenden, in flüssiger Form aufgebrachten Materials ausgebildet ist, kann der Rand der Spiegelfläche, der besonders empfindlich gegenüber Korrosionen und anderen externen Umwelteinflüssen ist, geschützt werden. Dabei kann vorgesehen sein, dass der Rand der Schutzschicht aus einzeln ausgehärteten Tropfen des flüssigen Schutzschichtmaterials besteht, oder, dass die aufgebrachten Tropfen der Schutzschicht ineinanderfließen und dann aushärten. Der Rand der erfindungsgemäßen Schutzschicht besteht in diesem Fall aus zusammengeflossen und dann ausgehärteten Tropfen. Demgegenüber weist ein Schmuckstein mit einer Spiegelfläche, auf der eine Schutzschicht angeordnet ist, deren Rand durch Herausbrechen des Schmucksteins aus einer größeren zusammenhängenden Schutzschicht gebildet ist, zackige und ungleichmäßige Randbereiche auf. Darüber hinaus kann aufgrund des Herausbrechens aus einer größeren Schicht, der Rand der Schutzschicht sogar so ausgebildet sein, dass der Rand der Spiegelfläche frei liegt oder sogar die Spiegelschicht teilweise vom Schmuckstein während des Herausbrechens abgelöst ist.

Der erfindungsgemäße Schmuckstein weist somit auf dem Rand der Spiegelfläche einen glatten Abschluss auf, beispielsweise in Form eines Wulstes oder eines Halbwulstes, der ungebrochen ist bzw. ohne Brechen der Lackschicht entstanden ist. Ein Rand der nicht durch ausgehärtete Tropfen sondern durch Herausbrechen aus einer größeren Schicht ausgebildet ist, weist einen zackigen und keinen glatten Verlauf auf.

Bevorzugt ist vorgesehen, dass der Rand der Spiegelfläche im Bereich der Rondiste angeordnet ist, die die Vorderseite von der Rückseite des Schmucksteins trennt. Um einen besonders guten Schutz der Spiegelschicht zu erreichen, ist bevorzugt vorgesehen, die Schutzschicht bzw. den Rand der Schutzschicht über dem Rand der Spiegelschicht anzuordnen, wodurch der Rand der Spiegelschicht von der Schutzschicht überdeckt ist und die Schutzschicht über die Spiegelschicht hinausragt. Dabei kann die Schutzschicht auch geringfügig über die Rondiste ragen und auf die Vorderseite übergreifen. Dadurch ist auch ein Schutz der Rondiste möglich. Indem der Rand der Schutzschicht durch eine Vielzahl von ausgehärteten Tropfen ausgebildet ist, ist eine gleichmäßige Anordnung der Schutzschicht möglich.

In einer bevorzugten Ausführungsform der Erfindung ist die Schutzschicht auf der gesamten Spiegelschicht angeordnet, wobei insbesondere der Rand der Schutzschicht durch ausgehärtete Tropfen ausgebildet ist. Da die Verspiegelung der Spiegelschicht dem Schmuckstein zugewandt ist, ist die Schutzschicht auf der vom Schmuckstein abgewandten Seite der Spiegelschicht, also der Rückseite der Spiegelschicht angeordnet.

Bevorzugt ist weiters vorgesehen, dass die Schutzschicht eine Lackschicht ist, also aus Lack besteht oder zumindest Lack umfasst.

Die Schmucksteine selbst bestehen in einer Ausführungsform der Erfindung aus Glas, welches den optischen Anforderungen für einen Schmuckstein genügt, aber dennoch günstig in der Herstellung ist. Es ist aber auch möglich, natürliche oder synthetische Edelsteine oder Halbedelsteine für die Erfindung zu verwenden.

Der Schmuckstein kann dabei facettiert geschliffen sein, wodurch spezielle Lichtbrechungseffekte an den Kanten zwischen den Facetten entstehen, die insbesondere durch die Lichtreflexionen an der durch die Schutzschicht geschützten Spiegelschicht hervorgerufen werden. Die Spiegelschicht kann dabei auf sich verjüngenden Bereichen, die zu einer Spitze zusammenlaufen angeordnet sein. Beispiele solcher Schmucksteine sind Chatons. Die Spiegelschicht kann aber auch auf einer zur gedachten Fläche durch die Rondiste oder zur Tafel parallel angeordneten Fläche angeordnet sein. Beispiele für derartige Schmucksteine sind als Rosen bekannt.

In einer weiter bevorzugten Ausführungsform der Erfindung ist zumindest die Seite der Spiegelschicht verspiegelt, die dem Schmuckstein zugewandt ist, sodass jene Lichtstrahlen, die durch die Vorderseite, die der Spiegelschicht abgewandt ist, hindurchtreten und an der Rückseite, auf der die Spiegelschicht angebracht ist, reflektiert werden. Die Verspiegelung dient in diesem Fall beispielsweise zur Erhöhung der Brillanz des Schmucksteins. Die vom Schmuckstein abgewandte Seite der Spiegelschicht, also die Rückseite, wird mit der erfindungsgemäßen Schutzschicht versehen.

Weitere Einzelheiten und Vorteile der vorliegenden Erfindung werden anhand der Figurenbeschreibung unter Bezugnahme auf die Zeichnungen im Folgenden näher erläutert. Darin zeigt:
- Fig. 1: eine schematische Querschnittsdarstellung eines mit einem Verfahren des Standes der Technik beschichteten Schmucksteins,
- Fig. 2: eine schematische Darstellung wesentlicher Elemente eines Verfahrens des Standes der Technik,
- Fig.3: eine schematische Querschnittsdarstellung eines mit einem erfindungsgemäßen Verfahren beschichteten Schmucksteins,
- Fig. 4: eine schematische Darstellung wesentlicher Elemente des erfindungsgemäßen Verfahrens,
- Fig. 5a und 5b: schematische Querschnittsdarstellungen entlang zweier Schnittebenen eines mit einer Ausführungsform des erfindungsgemäßen Verfahrens beschichteten Schmucksteins,
- Fig. 6a bis 6d: schematische Querschnittsdarstellungen entlang zweier Schnittebenen eines Schmucksteins während zweier Schritte einer anderen Ausführungsform des erfindungsgemäßen Verfahrens, und
- Fig. 7a und 7b: schematische Querschnittsdarstellungen entlang zweier Schnittebenen eines Schmucksteins, beschichtet mit einer weiteren Ausführungsform des erfindungsgemäßen Verfahrens, und
- Fig.8: schematische Querschnittsdarstellung einer weiteren Form eines Schmucksteins beschichtet mit einem erfindungsgemäßen Verfahren.

Fig. 1 zeigt in einer schematischen Querschnittdarstellung entlang einer Schnittebene senkrecht zur Rondiste 11 bzw. senkrecht zur Tafel 20 eines Schmucksteins 1, dessen Rückseite 2 zumindest teilweisemit einer Spiegelschicht 4 versehen ist, auf der eine Lackschicht 6 zum Schutz der Spiegelschicht 4 mit einem Verfahren nach dem Stand der Technik aufgebracht worden ist. Die Vorderseite 3 des Schmucksteins 1 ist weder mit einer Spiegelschicht 4 noch mit einer Lackschicht 6 versehen. Die Vorderseite 3 des Schmucksteins 1 ist dabei während des Auftragens der Lackschicht 6 in einem thermoplastischen Material, das als Haltevorrichtung 13 dient, angeordnet und dadurch abgedeckt. Die Lackschicht 6 wird dabei in Form eines Sprühnebels 14 auf die Rückseite 2 des Schmucksteins 1 aufgesprüht, wodurch auch die Haltevorrichtung 13 mitlackiert wird. Beim Entfernen des Schmucksteins 1 aus der Haltevorrichtung 13 entstehen Bruchstellen 7, 7' an einem Randbereich des Schmucksteins 1, der im Bereich des Randes des Schmucksteins 1 zwischen Vorderseite 3 und Rückseite 2 des Schmucksteins 1 angeordnet ist. Dabei kann es vorkommen, dass auch Bereiche der Spiegelschicht 4 freigelegt werden. Im Falle der Fig. 1 ist an den Bruchstellen 7, 7' zu erkennen, dass der Ort der Bruchstelle 7, 7' nicht planbar bzw. steuerbar ist. An der Bruchstelle 7 ist die Lackschicht 6 weiter von der Spiegelschicht 4 abgezogen worden, bevor die Lackschicht 6 gebrochen ist als an der Bruchstelle 7'. Diese freigelegten Bereiche stellen Keimzellen für die Korrosion dar, wodurch die Spiegelschicht 4 letztlich zerstört oder zumindest in optisch nachteiliger Weise beeinträchtigt wird. Der Rand der Schutzschicht 6 ist durch Bruchstellen 7, 7' und daher nicht durch ausgehärtete Tropfen des in flüssiger Form aufgebrachten Materials der Schutzschicht ausgebildet. Dadurch ist ein gebrochener Verlauf des Abschlusses der Schutzschicht 6 gegeben, die einen Ausgangspunkt für Korrosion darstellen kann. Vor allem der Rand 21 der Spiegelschicht 4, der im Bereich der Rondiste 11 angeordnet ist, ist nicht geschützt und dadurch gefährdet, zerstört oder zumindest in Mitleidenschaft gezogen zu werden.

Fig. 2 zeigt ein Verfahren des Standes der Technik zum Beschichten von Schmucksteinen 1 mit einer Schutzschicht 6. Die Schmucksteine 1 sind dabei in einer Haltevorrichtung 13, bestehend aus einem Träger mit Ausnehmungen, angeordnet. In Form eines Sprühnebels 14 wird aus einer Sprühdüse 15 Lack großflächig auf die Schmucksteine und die Haltevorrichtung 13 gesprüht. Die Tropfen des Lacks 5 bewegen sich dabei chaotisch innerhalb des Sprühnebels 14, sodass eine gezielte Applikation des Lackes 5 auf die Schmucksteine 1 nicht möglich ist. Dies gilt insbesondere für Satellitentropfen 17, die sich außerhalb des eigentlichen Sprühnebels 14 vollkommen unregelmäßig und unbestimmt bewegen. Um die Schmucksteine 1 aus der Haltevorrichtung 13 entfernen zu können, muss die Lackschicht 6 auf den Schmucksteinen 1 zumindest teilweise ausgehärtet sein. Aufgrund des großflächigen Sprühnebels 14 bildet sich aber eine zusammenhängende Lackschicht, die neben der Lackschicht 6 auf den Schmucksteinen 1 auch auf Bereichen 16 der Haltevorrichtung 13 angeordnet ist. Aus dieser zusammenhängenden Schicht müssen die Schmucksteine 1 zum Entfernen aus der Haltevorrichtung 13 herausgebrochen werden, wodurch die Bruchstellen 7, 7' mit den eingangs erwähnten Nachteile auftreten.

Die Querschnittsdarstellung entlang einer Schnittebene senkrecht zur Rondiste 11 bzw. senkrecht zur Tafel 20 des Schmucksteins 1 der Fig. 3 stellt einen Schmuckstein 1 dar, dessen Rückseite 2 eine Spiegelschicht 4 aufweist, die mit einem erfindungsgemäßen Verfahren mit einer als Schutzschicht 6 dienenden Lackschicht versehen wurde. Die verspiegelte Seite der Spiegeischicht 4 ist dabei dem Schmuckstein 1 zugewandt, während die Rückseite der Spiegelschicht 4 vom Schmuckstein abgewandt ist. Aufgrund des präzisen Auftragens der Lackschicht 6 mittels des erfindungsgemäßen Aufbringens mit flüssigen Lacktropfen 5 wird die Haltevorrichtung 13, in der der Schmuckstein 1 mit seiner Vorderseite 3 wie in Fig. 1 während der Applikation der Lackschicht 6 gehalten wird, nicht mitlackiert. Die Schutzschicht 6 wird vollflächig auf die Rückseite 2 des Schmucksteins 1 und dadurch insbesondere vollflächig auf die Rückseite der Spiegelschicht 4 aufgetragen. Der Rand 21 der Spiegelschicht 4 ist von der Schutzschicht 6 überdeckt. Zudem treffen die Lacktropfen 5 in einem im Wesentlichen rechten Winkel auf die gedachte Grenzfläche durch die Rondiste 11 zwischen Vorderseite 3 und Rückseite 2 auf, in deren Umgebung der Rand 21 der Spiegelschicht 4 angeordnet ist. Aus diesem Grund bildet sich an den Grenzbereichen zwischen Vorderseite 3 und Rückseite 2 ein ungestörter Abschluss der Lackschicht 6 durch ausgehärtete Tropfen 5, sodass ein Herausbrechen aus einer durchgängigen Lackschicht beim Entfernen des Schmucksteins 1 aus der Haltevorrichtung 13 nicht notwendig wird. Es ist somit ein ungebrochener und mechanisch ungestörter Rand der Lackschicht 6 an den Rändern des Schmucksteins 1 im Bereich der Rondiste 11 und im Bereich der Ränder der Spiegelschicht 4 möglich. Dabei wird auch eine Überdeckung der Spiegelkante, d.h. der Ränder der Spiegelschicht 4 durch die Schutzschicht 6 möglich, wodurch ein besonders hoher Korrosionsschutz gegeben ist. Erkennbar ist weiters, dass die aufgetragenen Lacktropfen 5 vor dem Ineinanderfließen ausgehärtet sind. Diese Aushärtung ist aufgrund der selektiven, gezielten Bestrahlung des erfindungsgemäßen Verfahrens möglich. Ein unabsichtliches Verrinnen des Lackes auf größere Bereiche der Vorderseite 3 der Schmucksteine kann dadurch verhindert und trotzdem eine Abdeckung der Spiegelschicht 4 an den Randbereichen der Rondiste 11 ermöglicht werden.

Fig. 4 zeigt eine schematische Ansicht von wesentlichen Schritten und Elementen, die zur Durchführung einer Ausführungsform des erfindungsgemäßen Verfahrens notwendig sind. In bzw. auf der Haltevorrichtung 13' ist eine Mehrzahl von Schmucksteinen 1 angeordnet ist, die auf ihrer Rückseite 2 jeweils eine Spiegelschicht 4 aufweisen. Ein erster Schmuckstein 1 wurde bereits mit einer Lackschicht 6 versehen, während ein zweiter Schmuckstein 1 noch keine derartige Schutzschicht 6 aufweist. Aus einem Druckkopf 12, der eine Mehrzahl von Düsen mit jeweils einer Auslassöffnung aufweist, wird eine Lackschicht als Schutzschicht 6 auf die Spiegelschicht 4 aufgebracht, indem die Spiegelschicht 4 mit Lacktropfen 5 betropft wird. Die Lacktropfen 5 weisen dabei Geschwindigkeitsvektoren mit im Wesentlichen gleicher Richtung auf, wobei die Richtung des Geschwindigkeitsvektors senkrecht auf die Oberfläche der Transferfolie 13' ausgerichtet ist. An den Randbereichen der Spiegelschicht 4 im Bereich der Rondiste 11 härten die Tropfen aus und ragen dabei teilweise über die Kante der Rondiste 11 in den Bereich der Vorderseite 3 des Schmucksteins 1. Der Rand der Schutzschicht 6 ist daher als Wulst um die Rondiste 11 und damit um den Rand 21 der Spiegelschicht 4 ausgebildet.

Durch das erfindungsgemäße Applikationsverfahren ist ein Herausbrechen des Schmucksteins 1 aus einer durchgängigen Lackschicht 6 nicht nötig und der Rand der Schutzschicht 6 ist als glatter und ungebrochener Rand ausgebildet, wodurch ein Optimum an Schutz gegeben ist. Zudem fließt kein flüssiges Schutzschichtmaterial auf weitere Bereiche der Vorderseite 3 des Schmucksteins 1 nach. Bevorzugt ist vorgesehen, dass auch die Masse der Tropfen 5 im Wesentlichen gleich groß ist, sodass diese mit im Wesentlichen gleichem Impuls auf den Schmuckstein 1 appliziert werden.

Obgleich für das erfindungsgemäße Verfahren eine Haltevorrichtung 13, wie in Fig. 2 dargestellt, verwendet werden könnte, da ein Mitlackieren der Haltevorrichtung 13 infolge der selektiven Bestrahlung vermieden werden kann, ist in dieser Figur die Haltevorrichtung 13 als Transferfolie ausgeführt. Bei einem Verfahren des Standes der Technik würde der Sprühnebel 14 bewirken, dass auch Bereiche der Vorderseite 3, die nicht mit einer Lackschicht 6 versehen werden sollen, beschichtet werden, da aufgrund des undefinierten Impulses der Lacktropfen 5 in einem Sprühnebel 14, insbesondere der Satellitentropfen 17 dieses unerwünschte Beschichten automatisch auftritt. Aufgrund der gezielten Applikation der Rückseite 2 des Schmucksteins 1 mit flüssigen Lacktropfen 5, die alle im Wesentlichen während der Applikation dieselbe Bewegungsrichtung aufweisen, tritt dieser Nachteil nicht auf und es bildet sich ein ungestörter mechanischer Abschluss der Lackschicht 6 in Form von ausgehärteten Tropfen 5 an der Rondiste 11 des Schmucksteins 1. Eine Transferfolie hat dabei gegenüber einer Haltevorrichtung 13 mit Ausnehmungen den Vorteil, dass die Schmucksteine einfacher auf der Haltevorrichtung angeordnet und wieder entfernt werden können.

Die Elemente des Druckkopfs 12 selbst sind nicht dargestellt. Die Lacktropfen 5 können dabei mit Hilfe eines piezo-inkjet-Verfahrens generiert werden. Stattdessen ist es aber auch möglich, ventilgesteuerte Druckköpfe oder Druckköpfe, die nach dem bubblejet-Verfahren arbeiten, zu verwenden. Da derartige Druckköpfe im Stand der Technik für Tintenstrahldrucker für Bürozwecke oder Industriezwecke an sich bekannt sind, wurde aus Gründen der Übersichtlichkeit auf eine Darstellung von Bauteilen des Druckkopfs selbst verzichtet.

Fig. 5a zeigt einen schematischen Querschnitt eines Schmucksteins 1 entlang einer Schnittebene senkrecht zur Rondiste 11 bzw. senkrecht zur Tafel 20, beschichtet mit einer anderen Ausführungsform des erfindungsgemäßen Verfahrens, wobei der Rand der Schutzschicht 6 ungebrochen und glatt ist. Das in Form von Tropfen 5 gleichmäßig aufgebrachte Material der Schutzschicht 6 fließt in dieser Ausführungsform der Erfindung ineinander, bevor es aushärtet, wodurch aufgrund der Oberflächenspannung eine ausgeprägte Wölbung, ein sogenannter Meniskus, an den Seitenflächen der Rückseite 2 des Schmucksteins 1 entsteht. Dabei kann die Spitze 18 des Schmucksteins 1 die Schutzschicht 6 teilweise einreißen, was eine schlechtere Abdeckung des spitzen Bereichs zur Folge hat. Der Rand der Schutzschicht besteht aus ineinandergeflossenen und dann ausgehärteten Tropfen 5 von Schutzschichtmaterial. Aufgrund der gezielten und gerichteten Applikation bleiben die aufgebrachten Tropfen 5 aber an der Rondiste 11 des Schmucksteins aufgrund von Oberflächenspannung und anderen physikalischen Effekten hängen, sodass sich keine zusammenhängende Schutzschicht auf der Haltevorrichtung 13 und dem Schmuckstein 1 bildet und ein Herausbrechen des Schmucksteins 1 aus dieser Schicht nicht nötig ist.

Wie die schematische Querschnittsdarstellung entlang einer Schnittebene durch die Rückseite 2, parallel zur Rondiste 11 bzw. zur Tafel 20 des Schmucksteins 1 der Fig. 5b zeigt, entsteht dieses Phänomen der schlechteren Kantenüberdeckung teilweise auch an den Kanten zwischen den Facetten des facettiert geschliffenen Schmucksteins 1.

In den an der Rückseite 2 angeordneten Bereichen, die an die Rondiste11 angrenzen, ist der Rand 21 der Spiegelschicht 4 angeordnet, auf den unter anderem das die Schutzschicht 6 bildende Material appliziert wird. Insbesondere, wenn der Schmuckstein 1 mit seiner Vorderseite 3 in eine Ausnehmung, die als Haltevorrichtung 13 dient, während der Applikation der Schutzschicht 6 angeordnet wird und der beschichtete Schmuckstein 1 nachfolgend aus der Haltevorrichtung herausgerissen werden muss, ist der Rand 21 der Spiegelschicht 4 gefährdet.

Fig. 6a zeigt eine schematische Querschnittsdarstellung entlang einer Schnittebene senkrecht zur Rondiste 11 bzw. senkrecht zur Tafel 20 des Schmucksteins 1 nach einem ersten Verfahrensschritts einer weiteren Ausführungsform des erfindungsgemäßen Verfahrens. Es sind zunächst Tropfen 5 von Schutzschichtmaterial, also z.B. Lack, auf die Rückseite 2 des Schmucksteins 1 unter Auslassung von Lücken 19 aufgebracht worden.

Fig. 6b zeigt dies in einer schematischen Querschnittsdarstellung entlang einer Schnittebene durch die Rückseite 2, parallel zur Rondiste 11 bzw. zur Tafel 20 des Schmucksteins 1. Bevor nun weiteres Schutzschichtmaterial 6' in Form von gezielten Tropfen selektiv auf den Schmuckstein 1 aufgebracht wird, werden die bereits aufgebrachten Bereiche der Schutzschicht 6 zumindest teilweise ausgehärtet. Dafür kann es vorgesehen sein, den Schmuckstein 1 mit UV-Strahlung zu bestrahlen oder einer Wärme/Kältebehandlung auszusetzen.

In einem weiteren Verfahrensschritt werden nun die Lücken 19 mit weiterem Schutzschichtmaterial 6' verfüllt. Diese Verfüllung kann selektiv oder ohne Beachtung der Position der Lücken 19, also gleichmäßig erfolgen. Aufgrund der Ausmaße der Lücken 19 ist die Wölbung, also der Meniskus aufgrund der Oberflächenspannung des flüssigen Schutzschichtmaterials 6' deutlich kleiner. Der Rand der Schutzschicht 6 besteht in diesem Fall zumindest teilweise aus einzelnen ausgehärteten Tropfen 5 und weist ebenso wie im Fall der Fig. 5a und 5b keine Bruchstelle auf.

Zudem ist dadurch eine deutlich verbesserte Kantenüberdeckung - wie anhand der Querschnittsdarstellung entlang einer Schnittebene durch die Rückseite 2, parallel zur Rondiste 11 bzw. zur Tafel 20 des Schmucksteins 1 der Fig. 6d ersichtlich ist - und eine deutlich verbesserte Überdeckung der Spitze 18 möglich, da die Kanten und die Spitze 18 im ersten Verfahrensschritt Teile der Lücken 19 sein können. Die bereits ausgehärteten und unter Auslassung von Lücken 19 aufgebrachten Bereiche von Schutzschichtmaterial 6 dienen als Festkörperkömer für das weiteren applizierten Schutzschichtsmaterial 6', das ebenso wie die Schutzschicht 6 gemäß eines oben beschriebenen Verfahrens appliziert wird.

Fig. 7a zeigt in einer schematischen Querschnittsdarstellung entlang einer Schnittebene senkrecht zur Rondiste 11 bzw. senkrecht zur Tafel 20 des Schmucksteins 1, wie in einer weiteren Ausführungsform des erfindungsgemäßen Verfahrens die Überdeckung der Spitze 18 des Schmucksteins 1 verbessert wird. In einem elektronischen Speicher sind Daten des Schmucksteins 1, also beispielsweise die Geometrie und die Orte der Spitze 19 und weiterer Kanten und die Ausdehnung und der Rand 21 der Spiegelschicht 4 abgelegt. Für den in Fig. 7a dargestellten beschichteten Schmuckstein 1 wurde auf eine Aufbringung der Schutzschicht 6 unter Auslassung von Lücken 19 verzichtet, weshalb eine recht ausgeprägte Wölbung an den Seitenflächen des Schmucksteins 1 existiert. Um die Abdeckung der Spitze 18 und der Kanten zwischen den Facetten zu verbessern, wird in einem zweiten Verfahrensschritt selektiv die Spitze 18 und die Kanten zwischen den Facetten des Schmucksteins 1 mit weiterem flüssigem Schutzschichtmaterial 6' betropft, sodass deren Überdeckung verbessert wird.

Fig. 7b zeigt dies für dies für die Kanten zwischen den Facetten in einer Querschnittsdarstellung entlang einer Schnittebene durch die Rückseite 2, parallel zur Rondiste 11 bzw. zur Tafel 20 des Schmucksteins.

In diesem Fall ist der Rand 21 der Spiegelschicht 4 noch besser mit der Schutzschicht 6 überdeckt.

Figur 8 zeigt einen unter der Bezeichnung Rose bekannten Schmuckstein 1, dessen Rückseite 2 mit einer zur Tafel 20 parallel angeordneten Fläche 22 abgeschlossen wird. Auf der Fläche 22 ist eine Spiegelschicht 4 angeordnet, die zur Gänze mit einer Schutzschicht 6 gemäß dem erfindungsgemäßen Verfahren beschichtet worden ist, sodass der Rand 21 mit der Schutzschicht 6 bedeckt ist.

Anzumerken ist, dass in den dargestellten Figuren zur Verdeutlichung der Vorteile der Erfindung die Schutzschicht und die Tropfen 5 der Schutzschicht 6 deutlich vergrößert und nur schematisch dargestellt sind. Dies gilt auch für die Ausmaße und Größenverhältnisse der dargestellten Schmucksteine, die eine von der dargestellten Ausführungsformen eines Chatons oder einer Rose abweichende Form aufweisen können. Generell sind beliebig geformte Schmucksteine in einem erfindungsgemäßen Verfahren mit einer Schutzschicht beschichtbar bzw. beschichtet.

## Patentansprüche

1. Verfahren zum Beschichten wenigstens eines, insbesondere facettiert geschliffenen, Schmucksteins (1) mit einer Schutzschicht (6), wobei der Schmuckstein (1) von einer Haltevorrichtung (13) gehalten wird und zumindest teilweise mit einer Spiegelschicht (4) versehen ist und wobei das die Schutzschicht (6) bildende Material in flüssiger Form zumindest teilweise auf die Spiegelschicht (4) appliziert wird und dann aushärtet, **dadurch gekennzeichnet, dass** das die Schutzschicht (6) bildende Material in Form von Tropfen (5) appliziert wird, wobei die auf den Schmuckstein (1) applizierten Tropfen (5) im Wesentlichen in gleicher Richtung auf den Schmuckstein (1) appliziert werden.

2. Verfahren nach Anspruch 1, **dadurch gekennzeichnet, dass** das die Schutzschicht (6) bildende Material zumindest abschnittsweise auf den Rand (21), vorzugsweise auf den gesamten Rand (21), der Spiegelschicht (4) appliziert wird.

3. Verfahren nach Anspruch 1, **dadurch gekennzeichnet, dass** das die Schutzschicht (6) bildende Material unter Auslassung von Bereichen des Randes (21) der Spiegelschicht (4) auf die Spiegelschicht (4) appliziert wird und die ausgelassenen Bereiche des Randes (21) der Spiegelschicht (4) vom Schmuckstein (1) derart entfernt werden, dass die Schutzschicht (6) den neu gebildeten Rand der Spiegelschicht (4) be- oder überdeckt.

4. Verfahren nach einem der Ansprüche 1 bis 3, **dadurch gekennzeichnet, dass** der Schmuckstein (1) in oder an einer Trägeroberfläche der Haltevorrichtung gehalten wird und die Tropfen (5) im Wesentlichen in senkrechter Richtung auf die Trägeroberfläche der Haltevorrichtung (13) auf den Schmuckstein appliziert werden.

5. Verfahren nach einem der Ansprüche 1 bis 4, **dadurch gekennzeichnet, dass** das die Schutzschicht (6) bildende Material auf die gesamte Spiegelschicht (4) des Schmucksteins (1) appliziert wird.

6. Verfahren nach einem der Ansprüche 1 bis 5, **dadurch gekennzeichnet, dass** das der Schmuckstein (1) mit dem die Schutzschicht (6) bildenden Material aus einer Auslassöffnung einer Düse, vorzugsweise aus Auslassöffnungen einer Vielzahl von Düsen, eines Druckkopfs (12) bestrahlt wird.

7. Verfahren nach einem der Ansprüche 1 bis 6, **dadurch gekennzeichnet, dass** im flüssigen Aggregatszustand des die Schutzschicht (6) bildenden Materials, vorzugsweise des Lacks, Festkörperkömer verteilt sind.

8. Verfahren nach einem der Ansprüche 1 bis 7, **dadurch gekennzeichnet, dass** das die Schutzschicht (6) bildende Material zunächst unter Auslassung von Lücken (19) auf den Schmuckstein (1) appliziert wird und die zunächst aufgetragenen Bereiche des die Schutzschicht (6) bildenden Materials zumindest teilweise aushärten bevor die Lücken mit weiterem, die Schutzschicht (6) bildendem Material verfüllt werden.

9. Verfahren nach Anspruch 8, **dadurch gekennzeichnet, dass** die Aushärtung des die Schutzschicht (6) bildenden Materials durch Anwendung von Strahlung, insbesondere UV-Strahlung, oder durch Erhitzung oder Abkühlung und/oder durch Zufügen einer reaktiven Komponente erfolgt.

10. Verfahren nach einem der Ansprüche 1 bis 9, **dadurch gekennzeichnet, dass** die Parameter des Beschichtungsvorgangs, vorzugsweise die Menge an zu applizierendem Material und/oder die Parameter des Aushärtens, in Abhängigkeit von der Geometrie des Schmucksteins (1) gewählt werden.

11. Verfahren nach Anspruch 10, **dadurch gekennzeichnet, dass** eine Scanvorrichtung vorgesehen ist, mit der die Geometrie des Schmucksteins (1) erfasst wird und in einem elektronischen Speicher abgelegt wird und die Auswahl der Parameter des Beschichtungsvorgangs automatisiert erfolgt.

12. Verfahren nach einem der Ansprüche 1 bis 11, **dadurch gekennzeichnet, dass** der Schmuckstein (1) sich in Richtung einer Spitze (18) verjüngende Bereiche aufweist, wobei das die Schutzschicht (6) bildende Material in flüssiger Form zumindest abschnittsweise auf die Außenseite der sich verjüngenden Bereiche aufgebracht wird.

13. Schmuckstein mit einer Vorderseite (3) und einer Rückseite (2), wobei die Rückseite (2) zumindest teilweise, vorzugsweise großteils, mit einer Spiegelschicht (4) versehen ist und wobei zumindest der Rand (21) der Spiegelschicht (4) mit einer Schutzschicht (6) be- oder überdeckt ist, insbesondere mit einem Verfahren nach einem der Ansprüche 1 bis 12 aufgebracht ist, **dadurch gekennzeichnet, dass** der Rand der Schutzschicht (6) durch ausgehärtete Tropfen des die Schutzschicht (6) bildenden, in flüssiger Form aufgebrachten Materials ausgebildet ist und/oder durch Aushärtung von auf dem Schmuckstein (1) ineinander geflossenen Tropfen des die Schutzschicht (6) bildenden, in flüssiger Form aufgebrachten Materials ausgebildet ist.

14. Schmuckstein nach Anspruch 13, **dadurch gekennzeichnet, dass** die Schutzschicht auf der gesamten Spiegelschicht (4) angeordnet ist.

15. Schmuckstein nach einem der Ansprüche 13 oder 14, **dadurch gekennzeichnet, dass** der Schmuckstein (1) aus Glas besteht oder Glas umfasst und/oder facettiert geschliffen ist.

16. Schmuckstein nach einem der Ansprüche 13 bis 15, **dadurch gekennzeichnet, dass** die Spiegelschicht (4) eine verspiegelte Seite aufweist, die dem Schmuckstein (1) zugewandt ist, wobei die Schutzschicht (6) auf der vom Schmuckstein (1) abgewandten Seite angeordnet ist.
